# EUROPÄISCHE PATENTANMELDUNG

(11) **EP 0 320 485 A1**
(43) Veröffentlichungstag der Anmeldung: **14.06.1989**
(21) Anmeldenummer: 88890304.4
(22) Anmeldetag: 01.12.1988
(51) Int. Cl.: F42B 13/16

(54) **Treibkäfig für unterkalibrige Wuchtgeschosse**

(30) Priorität: 01.12.1987 AT 3157/87
(71) Anmelder: NORICUM MASCHINENBAU UND HANDEL GESELLSCHAFT m.b.H., A-4020 Linz (AT)
(72) Erfinder: Auer, Ekkehard, Dipl.-Ing., A-4040 Linz (AT); Golker, Adolf, A-8940 Liezen (AT)
(74) Vertreter: Haffner, Thomas M., Dr.

(57) **Zusammenfassung**

Bei einem Treibkäfig (2) für unterkalibrige Wuchtgeschoße (1), insbesondere Pfeilgeschoße, welcher aus einer Mehrzahl von in Umfangsrichtung aneinander anschließenden Segmenten besteht und zwischen seinen axialen scheibenförmigen Enden (5,6) eine Einschnürung aufweist, sind an den Segmenten zwischen den Teilungsfugen in axialer Richtung verlaufende, die scheibenförmigen Enden (5,6) verbindende, in Abstand vom die Einschnürung aufweisenden Teilbereich des Grundkörpers liegende Streben (7) angeordnet, um die Stabilität des Treibkäfiges zu erhöhen.

Dabei sind vorzugsweise die Streben (7) nahe dem Umfang bzw. am Umfang der scheibenförmigen Enden (5,6) des Treibkäfigs (2) angeordnet.

## Beschreibung

Die Erfindung bezieht sich auf einen Treibkäfig für unterkalibrige Wuchtgeschoße, insbesondere Pfeilgeschoße, welcher aus einer Mehrzahl von in Umfangsrichtung aneinander anschließenden Segmenten besteht und zwischen seinen axialen scheibenförmigen Enden eine Einschnürung aufweist.

Aus der EP-A 190 548 ist ein unterkalibriges Wuchtgeschoß bekanntgeworden, dessen kaliberausgleichender Treibkäfig zwischen seiner vorderen und hinteren Stirnwand einen Hohlraum begrenzt. Ein derartiger Hohlraum erlaubt es, das Gewicht des Treibkäfigs wesentlich herabzusetzen und bei dieser bekannten Konstruktion wurde in der hinteren, dem Treibsatz zugewandten Stirnwand eine Durchbrechung vorgesehen, um einen Teil des Explosionsdruckes im Inneren des Hohlraumes und damit auch auf der vorderen Stirnwand zur Wirkung zu bringen. Auf diese Weise soll einer unzulässigen Verformung des Treibkäfiges während des Abschusses entgegengewirkt werden, wobei allerdings bei einer derartigen Ausbildung Voraussetzung ist, daß der Hohlraum zwischen hinterer und vorderer Stirnwand des Treibkäfiges geschlossen ausgebildet ist, um den Aufbau eines Druckes zu ermöglichen.

Bekannte Treibkäfigkonstruktionen bestehen in der Regel aus wenigstens zwei, vorzugsweise drei, in Umfangsrichtung aneinander anschließenden Segmenten und der Penetrator bzw. das Pfeilgeschoß weist über die axiale Länge, an welcher der Treibkäfig den Schub auf den Penetrator bzw. das Pfeilgeschoß übertragen soll, ein Gewinde oder zumindest Rippen auf, um ein Mitnehmen des Penetrators bzw. des Pfeilgeschoßes durch den Treibkäfig sicherzustellen. Der Treibkäfig muß möglichst rasch nach Verlassen des Rohres vom Geschoß abgelöst werden und die mehrteilige Ausbildung mit einzelnen Segmenten erlaubt ein derartiges rasches Ablösen des Treibkäfiges vom Penetrator bzw. Pfeilgeschoß.

Insbesondere bei Verwendung von Schwermetallpenetratoren werden an die Stabilität des Treibkäfiges hohe Anforderungen gestellt, da dem unterkalibrigen Geschoß eine hohe Anfangsgeschwindigkeit verliehen werden soll. Aus ballistischen Gründen ist bei definierter Pulvermenge und Pulverart das gesamte Geschoßgewicht mehr oder minder optimiert. Um die Penetratormasse möglichst hoch zu halten, werden daher meist leichte Aluminiumtreibkäfige aus hochfester Legierung eingesetzt, wobei die Konstruktion des Treibkäfiges die Führung im Rohr sicherstellen soll und den zur Verfügung stehenden Druck voll in Beschleunigung des Penetrators umsetzen soll. Bei konventionellen Treibkäfigkonstruktionen wurde daher gleichfalls bereits zur Verringerung der Masse des Treibkäfiges eine Einschnürung zwischen den axialen scheibenförmigen Enden vorgesehen, um Gewicht zu sparen. Bei derartigen Ausbildungen hat sich allerdings gezeigt, daß eine Verformung des in Flugrichtung vorderen, axialen scheibenförmigen Endes innerhalb des Rohres nicht ohne weiteres vermieden werden kann, da es dazu kommen kann, daß Treibgas zwischen Penetrator und Treibkäfig in Achsrichtung durchtritt und auf diese Weise eine radiale Aufweitungskraft nahe dem Vorderende des Treibkäfiges in den Treibkäfig eingebracht wird. Diese radiale Aufweitung führt dazu, daß das vordere, axiale scheibenförmige Ende sich in die Züge und Felder des Rohres eingräbt, und spätestens in diesem Falle kann der Treibkäfig seiner gedachten Funktion nicht mehr gerecht werden, sondern wird vielmehr vorzeitig zerstört. Um die auf das in Flugrichtung vordere scheibenförmige Ende wirkenden Kräfte teilweise zu beherrschen, wurde dabei vorgeschlagen, im Bereich der Einschnürung zwischen den axialen Enden in axialer Richtung verlaufende und/oder schraubenlinienförmige Rippen vorzusehen, welche über die gesamte radiale Ausdehnung der Einschnürung und im Bereich der Trennfugen der einzelnen Segmente vorgesehen sind. Dadurch wird der Großteil der durch die Einschnürung erzielbaren Gewichtsersparnis wiederum unwirksam gemacht und die Bearbeitung der Außenkontur des Treifkäfigs wesentlich erschwert.

Die Erfindung zielt nun darauf ab, einen besonders leichten Treibkäfig der eingangs genannten Art zu schaffen, welcher entweder bereits bei der Herstellung trotz seiner Einschnürung mit erhöhter Stabilität ausgebildet wird oder welcher nachträglich zur Verbesserung seiner Stabilität in einfacher Weise modifiziert werden kann. Zur Lösung dieser Aufgabe besteht der erfindungsgemäße Treibkäfig im wesentlichen darin, daß an den Segmenten zwischen den Teilungsfugen in axialer Richtung verlaufende, die scheibenförmigen Enden verbindende, in Abstand vom die Einschnürung aufweisenden Teilbereich des Grundkörpers liegende Streben angeordnet sind. Eine unzulässige Verformung der vorderen Stirnfläche des Penetrators kann überraschenderweise durch diese einfache Maßnahme, eine die scheibenförmigen Enden verbindende Strebe anzuordnen, verhindert werden, sofern diese Strebe zwischen den Teilungsfugen der Segmente angeordnet ist. Eine derartige, in axialer Richtung verlaufende, die scheibenförmigen Enden verbindende Strebe kann auch nachträglich bei bestehenden Treibkäfigen angeordnet werden, wobei es genügt, eine entsprechend stabförmige Strebe zwischen die scheibenförmigen Enden einzusetzen und beispielsweise durch Schweißen mit den scheibenförmigen Enden zu verbinden. Die Außenkontur kann in solchen Fällen einfach durch Schleifen nachbearbeitet werden. Eine derartige, die scheibenförmigen Enden verbindende Strebe kann aber auch bei der Herstellung des Treibkäfiges bereits mit angebracht werden, wobei in diesem Falle mit Vorteil die Streben als Gußteile oder als gefräste Teile ausgebildet sind. Insbesondere aber bei der nachträglichen Sanierung von Treibkäfigen zur Erzielung höherer Anfangsgeschwindigkeiten wird mit einer derartigen, die scheibenförmigen Enden verbindenden Strebe eine besonders einfache Maßnahme vorgeschlagen, um die Stabilität zu erhöhen. Bei nachträglicher Anordnung derartiger, die scheibenförmigen Enden verbindender Streben zwischen den Teilungsfugen muß allerdings mit Rücksicht auf die bereits zuvor erfolgte Optimierung des Verhältnisses Treibkäfiggewicht : Penetrator- bzw. Pfeilgeschoßgewicht die zusätzlich eingebrachte Masse des Trägers durch entsprechendes Abtragen von Material des Treibkäfiges beispielsweise im Bereich der Einschnürung berücksichtigt werden. Es kann somit Material in dem Ausmaß abgetragen werden, in welchem es als zusätzliche versteifende Strebe an der Außenseite wieder eingebracht wird, so daß insgesamt das Verhältnis Penetratorgewicht : Treibkäfiggewicht nicht verändert wird. Durch die Verwendung von in Abstand von der Einschnürung liegenden Streben, welche die scheibenförmigen Enden des Treibkäfigs verbinden, läßt sich eine wesentliche Gewichtsersparnis gegenüber mit sich über die gesamte radiale Abmessung erstreckenden Rippen ausgebildeten, bekannten Ausführungen erzielen, und es kann in einfacher Weise die Strebe im für die Kraftaufnahme günstigsten radialen Abstand von der Achse des Geschoßes und des Treibkäfigs positioniert werden.

Mit Vorteil ist die erfindungsgemäße Ausbildung so getroffen, daß die Streben nahe dem Umfang bzw. am Umfang der scheibenförmigen Enden des Treibkäfiges angeordnet sind. Eine derartige zusätzliche Abstützung nahe dem Umfang der scheibenförmigen Enden erlaubt es, mit geringsten Materialquerschnitten für die Strebe das Auslangen zu finden und ermöglicht es, auch große Knickkräfte, welche auf die stirnseitigen Enden ausgeübt werden, sicher abzustützen.

Überraschenderweise hat sich gezeigt, daß die Formbeständigkeit dann am größten ist, wenn die Ausbildung, wie es einer bevorzugten Ausführungsform entspricht, so getroffen ist, daß die Streben in Umfangsrichtung mittig zwischen den Teilungsfugen angeordnet sind. Eine Anordnung derartiger Streben in der Nähe der Teilungsfugen hat überraschenderweise einen wesentlich schlechteren Effekt und keine nennenswerte Sicherheit gegen Einknicken bzw. Verformung der Stirnflächen des Treibkäfiges zutage gebracht.

Die Streben können von einfachen Bolzen gebildet sein und ein entsprechend biegesteifes Profil aufweisen. Durch die Anordnung der Streben nahe dem Umfang der scheibenförmigen Enden, wird einer Aufweitung der in Flugrichtung vorderen Scheibe des Treibkäfiges sicher entgegengewirkt, wobei bei Berücksichtigung einer derartigen Strebe beim Herstellungsverfahren für die Herstellung des Treibkäfiges mit Vorteil die Streben einstückig mit dem Grundkörper der Segmente verbunden sind. Bei einer derartigen einstückigen Verbindung der Streben mit dem Grundkörper der Segmente, kann die Ausbildung in besonders einfacher Weise so getroffen sein, daß die Streben über radiale Wandteile mit dem Grundkörper der Segmente verbunden sind. Derartige radiale Wandteile können wiederum zur Verringerung des Gewichtes selbst mit Durchbrechungen ausgestattet sein, wobei die Herstellung, wie bereits erwähnt, im Gußverfahren oder aber durch Fräsen erfolgen kann.

In besonders vorteilhafter Weise ist die erfindungsgemäße Ausbildung so getroffen, daß die Streben ebenso wie der Grundkörper der Segmente aus Aluminium bestehen und als Gußteile oder als gefräste Teile ausgebildet sind. In jedem Fall kann bei überaus geringem Gewicht eine erhöhte Stabilität des Treibkäfiges erzielt werden.

Der Treibkäfig selbst kann durch übliche ringförmige Spannglieder für den Transport zusammengehalten sein, wobei die Spannglieder Sollbruchstellen aufweisen können, um ein rasches Ablösen des Treibspiegels nach dem Verlassen des Rohres sicherzustellen. Am Hinterende des Treibkäfiges ist ein übliches Führungsband vorgesehen, welches der Führung des Treibspiegels bzw. des Treibkäfiges dient und einen dichten Abschluß gegenüber dem Pulverdruck gewährleisten soll. Ein derartiges Führungsband kann in bekannter Weise relativ zum Treibkäfig verdrehbar sein, da es die Hauptaufgabe des Treibspiegels ist, dem unterkalibrigen Wuchtgeschoß einen Schub zu vermitteln. Ein gegebenenfalls gewünschter Drall des Flugobjektes kann in der Folge durch Leitwerke am Wuchtgeschoß sichergestellt werden, so daß es in der Phase der Innenballistik genügt, die axialen Beschleunigungskräfte auf das Geschoß auszuüben.

Die Erfindung wird nachfolgend an Hand eines in der Zeichnung schematisch dargestellten Ausführungsbeispieles näher erläutert. In dieser zeigen Fig.1 einen Axialschnitt durch einen Teilbereich eines Pfeilgeschoßes mit aufgesetzten Treibkäfig und Fig.2 einen Schnitt nach der Linie II-II der Fig.1.

In Fig.1 ist mit 1 ein Teilbereich eines Penetrators dargestellt, an dessen Außenumfang ein Treibkäfig 2 festgelegt ist. Zur Übertragung der Schubkräfte im Sinne des Pfeiles 3 im Inneren eines Rohres vom Treibkäfig 2 auf den Penetrator 1, weist der Penetrator 1 an seinem Außenumfang ein Gewinde 4 auf, welches kraftschlüssig mit entsprechenden Gegenprofilen des Treibkäfiges 2 zusammenwirkt. Zwischen dem in Flugrichtung vorderen scheibenförmigen Ende 5 und dem hinteren scheibenförmigen Ende 6 ist eine in axialer Richtung verlaufende in Abstand vom Grund der Einschnürung angeordnete Strebe 7 vorgesehen, welche einer Knickbeanspruchung des in Flugrichtung vorderen scheibenförmigen Endes 5 im Sinne des Pfeiles 8 entgegenwirkt. Jedes Segment des Treibkäfiges 2 weist jeweils eine derartige mittige Strebe 7 auf, wodurch die erforderliche Abstützung gegen die Knickkräfte mit einem Minimum an Material und damit an Gewicht erreicht wird. Im Schnitt nach Fig.2 ist ersichtlich, daß der Treibkäfig 2 aus drei in Umfangsrichtung aneinander anschließenden Segmenten besteht, wobei die Teilungsfugen jeweils mit 9 bezeichnet sind. Zwischen benachbarten Teilungsfugen weist jedes einzelne der Segmente des Treibkäfiges 2 mittig die in Achsrichtung verlaufende Strebe 7 auf.

Wie aus Fig.1 noch ersichtlich ist, weist das hintere scheibenförmige Ende 6 des Treibkäfiges ein Führungsband 10 zur Führung des Treibkäfiges im Rohr auf.

## Patentansprüche

1. Treibkäfig (2) für unterkalibrige Wuchtgeschoße (1), insbesondere Pfeilgeschoße, welcher aus einer Mehrzahl von in Umfangsrichtung aneinander anschließenden Segmenten besteht und zwischen seinen axialen scheibenförmigen Enden (5,6) eine Einschnürung aufweist, dadurch gekennzeichnet, daß an den Segmenten zwischen den Teilungsfugen (9) in axialer Richtung verlaufende, die scheibenförmigen Enden (5,6) verbindende, in Abstand vom die Einschnürung aufweisenden Teilbereich des Grundkörpers liegende Streben (7) angeordnet sind.

2. Treibkäfig nach Anspruch 1, dadurch gekennzeichnet, daß die Streben (7) nahe dem Umfang bzw. am Umfang der scheibenförmigen Enden (5,6) des Treibkäfigs (2) angeordnet sind.

3. Treibkäfig nach Anspruch 1 oder 2, dadurch gekennzeichnet, daß die Streben (7) in Umfangsrichtung mittig zwischen den Teilungsfugen (9) angeordnet sind.

4. Treibkäfig nach Anspruch 1, 2 oder 3, dadurch gekennzeichnet, daß die Streben (7) einstückig mit dem Grundkörper der Segmente (5,6) verbunden sind.

5. Treibkäfig nach einem der Ansprüche 1 bis 4, dadurch gekennzeichnet, daß die Streben (7) über radiale Wandteile mit dem Grundkörper der Segmente (5,6) verbunden sind.

6. Treibkäfig nach einem der Ansprüche 1 bis 5, dadurch gekennzeichnet, daß die Streben (7) ebenso wie der Grundkörper der Segmente (5,6) aus Aluminium bestehen und als Gußteile oder als gefräste Teile ausgebildet sind.
